# EUROPÄISCHE PATENTSCHRIFT

(11) **EP 0 791 315 B1**
(45) Veröffentlichungstag und Bekanntmachung des Hinweises auf die Patenterteilung: **27.01.1999**
(21) Anmeldenummer: 97102501.0
(22) Anmeldetag: 17.02.1997
(51) Int. Cl.: A47B 96/06, A47F 5/08

(54) **Vorrichtung zum lösbaren Anbringen einer Tragstange an einer Wand oder an einem Regalelement**
Device for releasable attachment of a support rod to a wall or to a shelf element
Dispositif pour la fixation détachable d'une barre de support à un mur ou à un élément d'étagère

(30) Priorität: 22.02.1996 DE 29603105 U; 27.01.1997 DE 19702620
(43) Veröffentlichungstag der Anmeldung: 27.08.1997
(73) Patentinhaber: Dula-Werke Dustmann & Co. GmbH, 44225 Dortmund (DE)
(72) Erfinder: Burow, Thomas, 58097 Hagen (DE); Wesselmann, Norbert, 59379 Selm-Bork (DE)
(74) Vertreter: Mentzel, Norbert, Dipl.-Phys.

(56) Entgegenhaltungen:
- FR-A- 915 802
- GB-A- 518 536
- US-A- 4 146 140
- US-A- 4 316 547

## Beschreibung

Die Erfindung richtet sich auf eine Vorrichtung der im Oberbegriff von Anspruch 1 angegebenen Art. Bei der bekannten Vorrichtung (US 4 316 547 A) dient als Halter ein entlang einer Wand verlaufendes Rohr mit quadratischem Rohrquerschnitt. Am Ende der Tragstange sitzt ein U-förmiger Kupplungsteil, dessen U-Inneres dem quadratischen Rohrquerschnitt angepaßt ist. Im Kupplungsfall umgreift die Tragstange mit ihrem U-Kupplungsteil das Rohr, dessen Rohrumfang als Gegenkupplungsteil fungiert.

Der Nachteil dieser bekannten Vorrichtung besteht in dem ungesicherten Kupplungseingriff zwischen Tragstange und Halter. Bei der bestimmungsgemäßen Nutzung der Tragstange zum Anhängen oder Abnehmen von Waren, wirken Querkräfte auf die Tragstangen. Der Eingriff des U-Kupplungsteils auf dem Rohr kann beeinträchtigt und, im Extremfall, unbeabsichtigt gelöst werden. Durch in Rohrlängsrichtung wirkende Kraftkomponenten kann der U-Kupplungsteil sich auf dem Rohr verschieben. Dadurch ist die Lage der Tragstange an der Wand nicht gesichert. Derartige Vorrichtungen werden in Verkaufseinrichtungen von Waren verwendet. In Abhängigkeit vom Warenangebot muß die Tragstange entfernt werden. In diesem Fall beeinträchtigt der an der Wand verbleibende Halter das gute Aussehen der Verkaufseinrichtung. Deswegen mußte auch der Halter demontiert werden, was umständlich und zeitaufwendig war. Weil der rohrförmige Halter gleichzeitig zum Kuppeln mehrerer Tragstangen genutzt werden mußte, war er, nach seiner Demontage, für das Kuppeln anderer Tragstangen nicht mehr verfügbar.

Der Erfindung liegt die Aufgabe zugrunde, eine attraktive Vorrichtung der im Oberbegriff des Anspruches 1 angegebenen Art zu entwickeln, die sich durch eine sichere Kupplung zwischen der Tragstange und dem an der Wand montierten Halter auszeichnet. Dies wird erfindungsgemäß durch die im Kennzeichen des Anspruches 1 angeführten Maßnahmen erreicht, denen folgende besondere Bedeutung zukommt.

Durch die besondere Formgebung des schalenförmigen Gehäuses einerseits und des an der Tragstange sitzenden Kupplungsteil andererseits ist die vollzogene Kupplungslage gesichert. Zum Entkuppeln der Tragstange ist eine noch näher zu beschreibende Einrenkbewegung erforderlich, die beim Entkuppeln gegensinnig durchlaufen wird. Diese gegensinnige Einrenkbewegung läßt sich durch zufällige Stöße an der Tragstange nicht ohne weiteres imitieren. Außerdem wird die zum U-Kupplungsteil gehörende Scheibe, an welcher die Tragstange sitzt, vom Schalenmantel des Gehäuses umschlossen, wodurch seitliche Kräfte direkt vom Gehäuse aufgenommen werden und daher keinen Beitrag zur ungewollten Entkupplung der Tragstange liefern können. Die besonderen Formen des U-Kupplungsteils einerseits und des von der Querfräsung hinterschnittenen Teilstücks vom Knopf im Schaleninneren andererseits erzeugen Drehanschläge, welche auch Torsionsbewegungen der Tragstange ausschließen. Das schalenförmige Gehäuse mit dem Knopf im Schaleninneren schafft eine praktisch punktuelle Kupplungsstelle an der Wand. Wird die Tragstange entkuppelt, so verbleiben an der Wand nur die Schalenöffnungen, in denen der Knopf sitzt. Der Knopf verschließt weitgehend wieder die Schalenöffnung, was dem guten Aussehen der unbenutzt an der Wand verbleibenden Vorrichtung sehr förderlich ist.

Besonders attraktiv ist eine rotationssymmetrische Ausbildung der Bauteile. Damit ist aber auch eine besonders preisgünstige Fertigung der Bauteile möglich. So läßt sich das schalenförmige Gehäuse mit dem Knopf oder der U-förmige Kupplungsteil mit seiner Scheibe und seinem Aufhängehaken als Drehteil aus besonders festem Material, z. B. Stahl, erzeugen. Außer einer schnellen, preiswerten Herstellung erhält man so eine große Stabilität, die es gestattet, die zu kuppelnden Bauteile in kleinen Dimensionen auszuführen, ohne die Festigkeit und Sicherheit der Anbringung der Tragstange an der Wand zu gefährden. Rotationssymmetrische Gehäuse lassen sich auch besonders einfach in Wänden oder Regalteilen von Verkaufseinrichtungen montieren; es genügt eine Bohrung, in welcher solche zylindrischen Gehäuse mehr oder weniger tief versenkt angebracht werden kann. Die Befestigung solcher Gehäuseteile durch Spannschrauben ist schnell und zuverlässig auszuführen, wobei der zentrale Knopf im schalenförmigen Gehäuse als Befestigungsstelle für solche Spannschrauben genutzt werden kann. Die Anbringungsstelle der Spannschrauben im Knopf kann durch stirnseitig am Knopf anzubringende Deckplatten nach außen unsichtbar gemacht werden, was dem attraktiven Aussehen der Vorrichtung sehr dienlich ist.

Weitere Maßnahmen und Vorteile der Erfindung ergeben sich aus den Unteransprüchen, den Zeichnungen und der nachfolgenden Beschreibung. In den Zeichnungen ist die Erfindung in einem Ausführungsbeispiel dargestellt. Es zeigen:
- Fig. 1,: in perspektivischer Darstellung, die beiden Bauteile der erfindungsgemäßen Vorrichtung vor dem Kuppeln, nämlich einen Halter vor seiner Anbringung an der Wand und eine Tragstange mit ihrem Kupplungsteil,
- Fig. 2: die Draufsicht auf den Halter von Fig. 1,
- Fig. 3: einen Axialschnitt durch den Halter von Fig. 2 längs der dortigen Schnittlinie III-III,
- Fig. 4,: jeweils im Halbschnitt, die halbe Draufsicht auf die Schale von Fig. 2 mit einer versprungenen Schnittführung längs der Schnittlinie IV-IV von Fig. 2,
- Fig. 5: die Draufsicht auf eine Deckplatte, die im Gebrauchsfall im Inneren des an der Wand montierten Halters von Fig. 2 angeordnet wird,
- Fig. 6: eine Seitenansicht der Deckplatte von Fig. 5,
- Fig. 7: die Seitenansicht auf den mit der Tragstange versehenen U-förmigen Kupplungsteil,
- Fig. 8: die Endansicht auf den in Fig. 7 gezeigten Kupplungsteil in Blickrichtung des Pfeils VIII von Fig. 7,
- Fig. 9: einen Axialschnitt durch den in der Wand montierten Halter von Fig. 2, wenn der mit dem Aufhängehaken versehene Träger entkuppelt ist, und
- Fig. 10,: in einer zu Fig. 9 analogen Darstellung, die Kupplungslage der beiden Teile.

Die erfindungsgemäße Vorrichtung besteht aus einem als zylindrische Schale ausgebildeten Gehäuse 20 einerseits und einer mit einem U-förmigen Kupplungsteil 10 versehenen Tragstange 30 andererseits. Das Gehäuse 20 fungiert als Halter, der an einer Wand 50 oder, wie in Fig. 9 erkennbar, in einer Wand 50 befestigt wird. Der U-förmige Kupplungsteil 10 erzeugt einen aus Fig. 7 und 8 besser erkennbaren Aufhängehaken 33, mit dem die Tragstange 30 lösbar befestigt wird. Es liegt folgender besonderer Aufbau vor.

Wie aus Fig. 2, 3 und 4 hervorgeht, besitzt das schalenförmige Gehäuse 20 einen Knopf 40 im Schaleninneren 21. Der Knopf 40 ist dabei selbst zylindrisch ausgebildet und sitzt koaxial zur in Fig. 3 angedeuteten Zylinderachse 45. Der zylindrische Knopf 40 sitzt am Schalenboden 22, der eben ausgebildet ist. Der Knopf 40 ist durch eine Ringnut 24 von der zylindrischen Innenfläche 26 des Schalenmantels 25 radial beabstandet. Das Knopfende 43, welches im vorliegenden Fall aus einer parallel zur Schaufläche 37 des Gehäuses ausgebildeten Stirnfläche besteht, ist gegenüber der von der Schaufläche 37 umschlossenen kreisförmigen Schalenöffnung wenigstens etwas zurückgesetzt.

In die zylindrische Umfangsfläche 27 des Schalenmantels 25 ist eine Querfräsung 28 eingelassen, die im axialen Höhenbereich des Schalenbodens 22 verläuft. Diese Querfräsung 28 ist linear ausgebildet und erzeugt mit ihrem Fräsgrund 29 eine aus Fig. 2 erkennbare Sehne 46 im Kreisumriß des Schalenbodens 22. Die Querfräsung 28 ist - von der Schalenöffnung 23 aus gesehen - axial hinter dem Knopfende 43 angeordnet, weil sich das Knopfende 43 um die aus Fig. 3 erkennbare axiale Strecke 42 über den ebenen Schalenboden 22 erhebt. Es bleibt daher, wie aus Fig. 3 zu erkennen ist, ein Teilstück 62 des Knopfes 40 vor der Querfräsung 28 stehen. Dieses Teilstück 62 fungiert als Gegenkupplungsteil für den an der Tragstange 30 vorgesehenen Aufhängehaken 33.

Die Fig. 7 und 8 zeigen die Ausbildung des U-förmigen Kupplungsteils 10, dessen Bestandteil der vorerwähnte Aufhängehaken 33 ist. Der äußere U-Schenke dieses Kupplungsteils ist eine Scheibe 11, die hier kreisförmig ausgebildet ist und im Kupplungsfall von Fig. 10 in die Schalenöffnung 23 eingreift. Der kreisförmige Scheibenumriß 15 ist gegenüber der lichten Weite der Schalenöffnung 23 kleiner ausgebildet, so daß im Kupplungsfall die Scheibe 11 vom Schalenmantel 25 des Gehäuses 20 umschlossen wird. Dabei liegt die innere Scheibenfläche 18 an der Stirnfläche des Knopfendes 43 an. Die Tragstange 30 ist mit ihrem Befestigungsende 41, wie Fig. 7 zeigt, an der schauseitigen Außenfläche 19 der Scheibe befestigt, z. B. durch Schweißen oder Kleben.

Der Aufhängehaken 33 besteht aus dem inneren U-Schenkel 12 des Kupplungsteils 10 und dem zwischen den beiden Schenkeln 11, 12 verlaufenden U-Steg 13. Zwischen dem Steg 13 und den beiden Schenkeln 11, 12 entsteht das zur Kupplung dienende U-Innere 14. Im vorliegenden Fall ist der innere Schenkel 12 als kreisförmiger Ringabschnitt ausgebildet. Wie insbesondere aus Fig. 2 zu erkennen ist, besitzt das Gehäuse 20 wegen der Querfräsung 28 einen Durchlaß 44, der das hinterschnittene Teilstück 62 des Knopfes 40 umschließt. Durch diesen Durchlaß 44 ist die Ringnut 24 mit der Querfräsung 28 verbunden. Der vorerwähnte Ringabschnitt 12 am tragstangenseitigen Kupplungsteil 10 hat einen Umriß, der gegenüber der lichten Weite des Durchlasses 44 etwas kleiner ausgebildet ist. Die endseitige Kreisringfläche 34 des Kreisringabschnitts 12 ist parallel zur Ebene der Kreisscheibe 11 ausgebildet und besitzt eine konstante Ringbreite 35 über seine ganze Länge. Die beiden Abschnittenden 16, 16' des Kreisringabschnitts 12 sind miteinander linear ausgerichtet. Auch der U-Steg besteht aus einem Kreisringabschnitt 13, dessen konkaves Krümmungsprofil 17 dem kreisförmigen Knopfumriß 41 vom Gehäuse 20 angepaßt ist. Die am Träger befindliche Kreisscheibe 11 hat eine Scheibendicke, die dem aus Fig. 9 erkennbaren axialen Abstand 38 zwischen der Stirnfläche des Knopfendes 43 einerseits und der Schaufläche 37 des Gehäuses 20 andererseits im wesentlichen gleich ist.

Wie aus Fig. 3 zu erkennen ist, ist sowohl die äußere Rückseite 48 des Schalenbodens 22 als auch deren innere Vorderseite 49 durch ebene Flächen bestimmt, die parallel zueinander verlaufen und senkrecht zur Zylinderachse 45 stehen. An der Umfangsfläche 27 des Schalenmantels 25 sitzt ein Radialflansch 47, der die bereits mehrfach erwähnte Schaufläche 37 des Gehäuses bestimmt und als Anschlag bei der Montage des Gehäuses 20 an der Wand 50 gemäß Fig. 9 dient. Der Flansch 47 stützt sich dabei an der Wandvorderseite 51 ab. Das Gehäuse 20 besitzt im Bereich des Knopfes 40 Axialbohrungen 53, die zur Aufnahme von Befestigungsschrauben 55 dienen. Diese Befestigungsschrauben 55 werden in Gewindebohrungen einer Gegenplatte 56 eingeschraubt, die sich an der Wandrückseite 52 abstützt. Zum Einbau des zylindrischen Gehäuses 20 wird in besonders preiswerter und schneller Weise eine zylindrische Ausnehmung 54 in der Wand 50 durch einen rotierenden zylindrischen Fräser eingeschnitten. Die Bohrungen 53 münden in einer kreisförmigen Absenkung 57 an der Stirnfläche des Knopfendes 43. Auch diese Absenkung 57 hat Kreisform 58. In diese Absenkung 57 kann, nach dem Festschrauben der Befestigungsmittel 55, 56, eine Deckplatte 60 gesetzt werden, deren Plattendicke 61 im wesentlichen der aus Fig. 3 erkennbaren Tiefe 59 dieser Absenkung 57 entspricht. Dies sichert ein gefälliges Aussehen des vor der Wand oder in der Wand 50 montierten Gehäuses 20 auch im Entkupplungsfall gemäß Fig. 9, wo die Tragstange 30 mit ihrem U-Kupplungsteil 10 entfernt ist. Die von der Deckplatte 60 verkleidete Stirnfläche 43 des Knopfes wird von einer Ringnut 24 schauseitig umschlossen, die im vorliegenden Fall eine überall gleichförmige Nutbreite 39 aufweist. Das Kuppeln vollzieht sich nun in folgender einfacher Weise.

Die Kupplungsbewegung zwischen dem tragstangenseitigen Kupplungsteil 10 und dem schalenförmigen Gehäuse 20 vollzieht sich im Sinne des gestrichelt in Fig. 9 verdeutlichten Pfeils 36. Diese Kupplungsbewegung 36 läßt sich in zwei Kupplungsphasen gliedern. In der ersten Bewegungsphase, die dem horizontalen Verlauf des Pfeils 36 in Fig. 9 entspricht, wird der Kupplungsteil 10 parallel zur Zylinderachse 45 des Gehäuses 20 geführt, wobei seine Kreisscheibe 11 in jeder Phase der Bewegung parallel bleibt. Dabei gelangt der beschriebene Kreisringabschnitt 12 des Aufhängehakens 33 durch den kreisringförmigen Durchlaß 44 hindurch bis in die Querfräsung 28 im Inneren des Gehäuses 20. Diese horizontale Bewegungsphase ist beendet, wenn die Scheibe 11 mit ihrer aus Fig. 7 erkennbaren Innenfläche 18 an die Stirnfläche des Knopfendes 43 bzw. die Schauseite der eingelegten Deckplatte 60 stößt.

Dann folgt die radiale Bewegungsphase der Kupplungsbewegung 36. Der Kreisringabschnitt 12 fährt hinter das hinterschnittene Knopfende 43 im Inneren der Querfräsung 28. Diese radiale Bewegungsphase ist beendet, wenn das konkave Krümmungsprofil 17 des Hakens 33 von Fig. 8 den knopfförmigen Umriß 41 im Bereich des hinterschnittenen Knopf-Teilstücks 62 berührt. Die erwähnten Abschnittenden 16, 16' des zum Haken gehörenden Kreisringabschnitts 12 wirken als Drehanschläge mit dem Fräsgrund 29 der Querfräsung 28 zusammen. Dadurch läßt sich die in Fig. 10 gekuppelte Tragstange 30 trotz des rotationssymmetrischen Aufbaus der ineinandergreifenden Bauteile 10, 20 nicht verdrehen.

Der eingekuppelte Kupplungsteil 10 liegt mit der schauseitigen Außenfläche 19 seiner Kreisscheibe 11 im wesentlichen bündig mit der Schaufläche 37 des Gehäuses 20, wie aus Fig. 10 zu erkennen ist. Im Kupplungsfall von Fig. 10 verbleibt zwischen dem Umriß der tragstangenseitigen Kreisscheibe 11 und der zylindrischen ebenen Fläche des Gehäuses 20 ein kleiner Ringspalt 32. Wegen der konzentrischen Lage aller beteiligten Kreisprofile ist dieser Ringspalt 32 gleichförmig ausgebildet, was für ein besonders attraktives Aussehen der im Gehäuse 20 eingekuppelten Tragstange 30 sorgt.

## Patentansprüche

1. Vorrichtung zum lösbaren Anbringen einer Tragstange (30) an einer Wand (50) oder an einem Regalelement,
wobei die Tragstange (30) zum Aufhängen von Waren oder zur Halterung einer Warenablage dient, mit einem - im axialen Längsschnitt gesehen - U-förmigen Kupplungsteil (10) verbunden ist und an der Außenseite (19) des einen, äußeren U-Schenkels (11) vom Kupplungsteil (10) sitzt,
während der andere, innere U-Schenkel (12) und der U-Steg (13) des Kupplungsteils (10) einen Aufhängehaken (33) bilden,
und mit einem an der Wand (50) sitzenden Halter, der einen Gegenkupplungsteil besitzt und der Gegenkupplungsteil im Kupplungsfall ins U-Innere (14) des Kupplungsteils (10) eingreift,
**dadurch gekennzeichnet**,
daß der Halter aus einem schalenförmigen Gehäuse (20) mit einem Knopf (40) im Schaleninneren (21) besteht,
wobei der Knopf (40) am Schalenboden (22) sitzt, durch wenigstens einen Abschnitt einer Ringnut (24) von der Innenfläche (26) des Schalenmantels (25) radial beabstandet ist und mit seinem Knopfende (43) gegenüber der stirnseitigen Schalenöffnung (23) des Gehäuses (20) zurückgesetzt ist,
daß die Umfangsfläche (27) des Schalenmantels (25) im axialen Höhenbereich des Schalenbodens (22) mit einer Querfräsung (28) versehen ist,
die - von der Schalenöffnung (23) aus gesehen - axial hinter dem Knopfende (43) angeordnet ist und am Knopfende (43) einen Durchlaß (44) zur Ringnut (24) erzeugt,
wobei das vor der Querfräsung (28) liegende Teilstück (62) des Knopfes (40) als Gegenkuppklungsteil für den Aufhängehaken (33) fungiert,
daß der äußere Schenkel des U-förmigen Kupplungsteils (10) eine im Kupplungsfall in die Schalenöffnung (23) eingreifende Scheibe (11) ist,
die einen die lichte Weite der Schalenöffnung (23) unterschreitenden Scheibenumriß (15) aufweist, im Kupplungsfall vom Schalenmantel (25) umschlossen ist und mit ihrer inneren Scheibenfläche (18) am Knopfende (43) anliegt,
daß der Aufhängehaken (33) aus einem Ringabschnitt (12) mit einem Umriß besteht, der gegenüber der lichten Weite vom Durchlaß (44) der Querfräsung (28) kleiner / höchstens gleich ausgebildet ist,
während die beiden Enden (16, 16') des Ringabschnitts (12) im Kupplungsfall mit dem Grund (29) der Querfräsung (28) als Drehanschläge des Kupplungsteils (10) zusammenwirken,
und daß der U-Steg (13) vom Aufhängehaken (33) im U-Inneren (14) ein konkaves Krümmungsprofil (17) aufweist, das dem konvexen Umriß (41) des vor der Querfräsung (28) liegenden Teilstücks (62) vom Knopf (40) angepaßt ist.

2. Vorrichtung nach Anspruch 1, dadurch gekennzeichnet, daß der Schalenmantel (25) des Gehäuses (20) zylindrisch ausgebildet ist und der Knopf (40) im von der Zylinderachse (45) bestimmten Zentrum sitzt und daß die im Kreisumriß des Schalenbodens (22) vorgesehene Querfräsung (28) ein Kreissegment ist.

3. Vorrichtung nach Anspruch 2, dadurch gekennzeichnet, daß der Fräsgrund (29) der Querfräsung (28) linear ausgebildet ist und eine Sehne (46) im Kreisumriß des Gehäuses (20) bildet.

4. Vorrichtung nach Anspruch 2 oder 3, dadurch gekennzeichnet, daß sowohl die äußere Rückseite (48) als auch die innere Vorderseite (49) des Schalenbodens (22) und die vordere Schauseite (37) des Schalenmantels (25) durch ebene Flächen bestimmt sind, die senkrecht zur Zylinderachse (45) verlaufen.

5. Vorrichtung nach einem oder mehreren der Ansprüche 1 bis 4, dadurch gekennzeichnet, daß an der Umfangsfläche (27) des Schalenmantels (25) ein Radialflansch (47) sitzt, der zusammen mit dem Schalenmantel (25) die vordere Schauseite (37) des Gehäuses (20) bestimmt und die Schalenöffnung (23) umschließt.

6. Vorrichtung nach einem oder mehreren der Ansprüche 1 bis 5, dadurch gekennzeichnet, daß der Umriß des Knopfes (40) mindestens im Bereich seines hinterschnittenen Teilstücks (62) kreisförmig (41) ausgebildet ist.

7. Vorrichtung nach Anspruch 6, dadurch gekennzeichnet, daß der Knopf (40) zylindrisch ausgebildet und koaxial (45) zum zylindrischen Gehäuse (20) ausgebildet ist.

8. Vorrichtung nach Anspruch 6 oder 7, dadurch gekennzeichnet, daß der Knopf (40) von der inneren Vorderseite (49) des Schalenbodens (22) axial vorspringt (42), und an seinem Knopfende (43) eine ebene Stirnfläche aufweist, die im wesentlichen parallel zur ebenen Schauseite (37) des Gehäuses (20) verläuft.

9. Vorrichtung nach einem oder mehreren der Ansprüche 4 bis 8, dadurch gekennzeichnet, daß der Durchlaß (44) zwischen der Querfräsung (28) im Schalenboden (22) und der Ringnut (24) im Schaleninneren (21) als Abschnitt einer Kreisringöffnung ausgebildet ist und die vom sehnenförmigen (46) Fräsgrund (29) der segmentartigen Querfräsung (28) erzeugten Abschnittenden miteinander linear ausgerichtet sind.

10. Vorrichtung nach Anspruch 9, dadurch gekennzeichnet, daß die Ringnut (24) zwischen der Innenfläche (26) des Schalenmantels (25) und dem Umriß (41) des Knopfes (40) eine umlaufende Kreisnut mit gleichförmiger Nutbreite (39) ist.

11. Vorrichtung nach einem oder mehreren der Ansprüche 1 bis 10, dadurch gekennzeichnet, daß das Gehäuse (20) im Bereich des Knopfes (40) wenigstens eine Axialbohrung (53) aufweist, die zur Aufnahme von Befestigungsmitteln (55) dient, und die Befestigungsmittel (55) zum Anbringen des Gehäuses (20) in der Wand (50) bzw. an der Wand dienen.

12. Vorrichtung nach Anspruch 11, dadurch gekennzeichnet, daß der Knopf (40) an seinem Stirnende (43) eine Absenkung (57) besitzt, von welcher die Bohrung (53) bzw. die Bohrungen (53) ausgehen, und, nach Befestigen des Gehäuses (20), die Absenkung (57) eine Deckplatte (60) aufnimmt.

13. Vorrichtung nach Anspruch 12, dadurch gekennzeichnet, daß die Absenkung (57) eine Kreisform aufweist.

14. Vorrichtung nach Anspruch 12 oder 13, dadurch gekennzeichnet, daß die Deckplatte (60) eine Plattendicke (61) besitzt, die im wesentlichen gleich der Tiefe (59) der Absenkung (57) an der Stirnfläche (43) des Knopfes (40) ausgebildet ist.

15. Vorrichtung nach einem oder mehreren der Ansprüche 2 bis 14, dadurch gekennzeichnet, daß die Scheibe (11) des Kupplungsteils (10) eine Kreisscheibe ist, die im Kupplungsfall in die Kreisöffnung (23) des zylindrischen, schalenförmigen Gehäuses (20) eingreift.

16. Vorrichtung nach Anspruch 15, dadurch gekennzeichnet, daß im Kupplungsfall die Außenfläche (19) der Kreisscheibe (11) im wesentlichen bündig mit der Schauseite (37) des schalenförmigen Gehäuses (20) ist.

17. Vorrichtung nach Anspruch 15 oder 16, dadurch gekennzeichnet, daß im Kupplungsfall die Kreisscheibe (11) mit der Innenfläche (26) des zylindrischen Schalenmantels (25) einen Ringspalt (32) von im wesentlichen gleicher Spaltbreite erzeugt.

18. Vorrichtung nach einem oder mehreren der Ansprüche 15 bis 17, dadurch gekennzeichnet, daß der den Aufhängehaken (33) erzeugende Ringabschnitt auf der Innenfläche (18) der Kreisscheibe (11) ein Kreisringabschnitt (12) ist, der eine ebene Kreisring-Endfläche (34) besitzt, welche parallel zur Ebene der Kreisscheibe (11) verläuft, und daß die Abschnittenden (16, 16') vom Kreisringabschnitt (12) miteinander ausgerichtet sind.

19. Vorrichtung nach Anspruch 18, dadurch gekennzeichnet, daß der den Aufhängehaken bildende Kreisringabschnitt (12) sowohl eine gegenüber der Radialweite des Durchlasses (44) geringere Ringbreite (35) als auch eine geringere Abschnittlänge gegenüber dem Ringabschnitt des Durchlasses (44) aufweist.

## Claims

1. Apparatus for releasably mounting a support bar (30) to a wall (50) or to a shelf element,
wherein the support bar (30) serves for hanging up articles or for holding an article store, is connected to a coupling portion (10) that is U-shaped as viewed in axial longitudinal section, and is carried on the outside (19) of the one outer limb (11) of the U-shape of the coupling portion (10),
while the other inner limb (12) of the U-shape and the web (13) of the U-shape of the coupling portion (10) form a suspension hook (33),
with a holder which fits to the wall (50) and which has a counterpart coupling portion and the counterpart coupling portion engages in the coupled condition into the interior (14) of the U-shape of the coupling portion (10),
characterised in that
the holder comprises a shell-shaped housing (20) with a knob (40) in the interior (21) of the shell,
wherein the knob (40) is disposed on the end portion (22) of the shell, is radially spaced by at least one portion of an annular groove (24) from the inside surface (26) of the peripheral portion (25) of the shell and is set back with its knob end (43) relative to the end shell opening (23) of the housing (20),
that the peripheral surface (27) of the peripheral portion (25) of the shell is provided at the axial heightwise region of the end portion (22) of the shell with a transverse milling (28)
which - as viewed from the shell opening (23)-is arranged axially behind the knob end (43) and produces at the knob end (43) a passage (44) to the annular groove (24),
wherein the portion (62) of the knob (40), which is in front of the transverse milling (28), functions as a counterpart coupling portion for the suspension hook (33),
that the outer limb of the U-shaped coupling portion (10) is a disc (11) which in the coupled condition engages into the shell opening (23),
which has a disc contour (15) which is less than the internal width of the shell opening (23), is enclosed in the coupled condition by the peripheral portion (25) of the shell and bears with its inner disc surface (18) against the knob end (43),
that the suspension hook (33) comprises a ring portion (12) with a contour which is smaller than/at most equal to the internal width of the passage (44) of the transverse milling (28)
while the two ends (16, 16') of the ring portion (12) in the coupled condition co-operate with the bottom (29) of the transverse milling (28) as rotational abutments for the coupling portion (10),
and that the web (13) of the U-shape of the suspension hook (33) has in the interior (14) of the U-shape a concave curvature profile (17) which is matched to the convex contour (41) of the portion (62) of the knob (40), which is in front of the transverse milling (28).

2. Apparatus according to claim 1 characterised in that the shell peripheral portion (25) of the housing (20) is cylindrical and the knob (40) is disposed in the centre defined by the axis (45) of the cylinder and that the transverse milling (28) provided in the circular contour of the end portion (22) of the shell is a segment of a circle.

3. Apparatus according to claim 2 characterised in that the bottom (29) of the transverse milling (28) is linear and forms a chord (46) in the circular contour of the housing (20).

4. Apparatus according to claim 2 or claim 3 characterised in that both the outer rear side (48) and also the inner front side (49) of the end portion (22) of the shell and the front visible side (37) of the shell peripheral portion (25) are defined by flat surfaces extending perpendicularly to the axis (45) of the cylinder.

5. Apparatus according to one or more of claims 1 to 4 characterised in that a radial flange (47) is disposed at the peripheral surface (27) of the peripheral portion (25) of the shell, the flange together with the peripheral portion (25) of the shell determining the front visible side (37) of the housing (20) and embracing the shell opening (23).

6. Apparatus according to one or more of claims 1 to 5 characterised in that the contour of the knob (40) is circular (41) at least in the region of its undercut portion (62).

7. Apparatus according to claim 6 characterised in that the knob (40) is cylindrical and is coaxial (45) with respect to the cylindrical housing (20).

8. Apparatus according to claim 6 or claim 7 characterised in that the knob (40) projects axially (42) from the inner front side (49) of the end portion (22) of the shell and at its knob end (43) has a flat face which extends substantially parallel to the flat visible side (37) of the housing (20).

9. Apparatus according to one or more of claims 4 to 8 characterised in that the passage (44) between the transverse milling (28) in the shell end portion (22) and the annular groove (24) in the interior (21) of the shell is in the form of a portion of an annular opening and the portion ends which are produced by the chord-shaped (46) bottom (29) of the segment-shaped transverse milling (28) are linearly aligned with each other.

10. Apparatus according to claim 9 characterised in that the annular groove (24) between the inside surface (26) of the peripheral portion (25) of the shell and the contour (41) of the knob (40) is a peripherally extending circular groove of uniform groove width (39).

11. Apparatus according to one or more of claims 1 to 10 characterised in that in the region of the knob (40) the housing (20) has at least one axial bore (53) which serves to receive fixing means (55) and the fixing means (55) serve for mounting the housing (20) in the wall (50) or on the wall.

12. Apparatus according to claim 11 characterised in that at its face (43) the knob (40) has a depression (57) from which the bore (53) or the bores (53) extends or extend and, after fixing of the housing (20), the depression (57) receives a cover plate (60).

13. Apparatus according to claim 12 characterised in that the depression (57) is of a circular shape.

14. Apparatus according to claim 12 or claim 13 characterised in that the cover plate (60) is of a plate thickness (61) which is substantially equal to the depth (59) of the depression (57) at the end face (43) of the knob (40).

15. Apparatus according to one or more of claims 2 to 14 characterised in that the disc (11) of the coupling portion (10) is a circular disc which in the coupling condition engages into the circular opening (23) of the cylindrical, shell-shaped housing (20).

16. Apparatus according to claim 15 characterised in that in the coupling condition the outside surface (19) of the circular disc (11) is substantially flush with the visible side (37) of the shell-shaped housing (20).

17. Apparatus according to claim 15 or claim 16 characterised in that in the coupling condition the circular disc (11) produces with the inside surface (26) of the cylindrical peripheral portion (25) of the shell an annular gap (32) of substantially equal gap width.

18. Apparatus according to one or more of claims 15 to 17 characterised in that the ring portion producing the suspension hook (33) on the inside surface (18) of the circular disc (11) is a portion (12) of a circular ring having a flat circular ring end face (34) which extends parallel to the plane of the circular disc (11) and that the portion ends (16, 16') of the portion (12) of the circular ring are aligned with each other.

19. Apparatus according to claim 18 characterised in that the portion (12) of the circular ring that forms the suspension hook is of a ring width (35) which is smaller with respect to the radial width of the passage (44) and also involves a shorter length relative to the ring portion of the passage (44).

## Revendications

1. Dispositif pour la fixation détachable d'une barre de support (30) à un mur (50) on à un élément d'étagère,
la barre support (30), servant à suspendre des marchandises ou bien à la fixation d'un déposoir à marchandises, étant reliée à une partie d'accouplement (10) en forme de U - si l'on observe en coupe longitudinale axiale - et étant montée sur la face extérieure (19) d'une branche de U (11) extérieure de la partie d'accouplement (10),
tandis que l'autre branche de U intérieure (12) et le bras de U (13) de la partit d'accouplement (10) constituent un crochet d'accrochage (33),
et avec un élément support se montant sur le mur (50), comportant une partie d'accouplement conjuguée et la partie d'accomplement conjuguée s'engageant en cas d'accouplement à l'intérieur du U (14) de la partie d'accouplement (10),
caractérisé en ce que
l'élément support est constitué d'un boîtier (20) en forme de coque, ayant un bouton (40) à l'intérieur (21) de la coque,
le bouton (40) étant monté sur le fond de coque (22), espacé radialement par au moins un tronçon de gorge annulaire (24) vis-à-vis de la face intérieure (26) de l'enveloppe de coque (25) et ramené par son extrémité de bouton (43) par rapport à l'ouverture de coque (23) réalisée en face frontale du boîtier (20),
en ce que la surface périphérique (27) de l'enveloppe de coque (25) est dotée d'un mortaisage transversal (28) dis la zone de hauteur axiale (22) ,
qui - en observant depuis l'ouverture de coque (23) - est disposé axialement derrière l'extrémité de bouton (43) et crée sur l'extrémité du bouton (43) un passage (44) allant à la gorge annulaire (24),
l'élément partiel (62), situé devant le mortaisage transversal (28), du bouton (40) assurant le rôle de partie d'accouplement conjugué pour le crochet d'accrochage (33),
en ce que la branche extérieure de la partie d'accouplement en forme de U (10) est un disque (11) qui s'engage, en cas d'accouplement, dans l'ouverture de coque (23),
disque présentant un profit de disque (15) de dimension inférieure à la distance libre de l'ouverture de coque (23), entouré en cas d'accouplement par l'enveloppe de coque (25) et appuyant sur l'extrémité de bouton (43) par sa face de disque intérieure (18),
en ce que le crochet d'accrochage (33) est constitué d'un troncon annulaire (12) ayant un profil qui est plus petit/au maximum identique à la distance libre vis-à-vis du passage (44) du mortaisage transversal (28),
tandis que les deux extrémités (16, 16') du tronçon annulaire (12) en cas d'accouplement coopèrent avec le fond (29) du mortaisage transversal pour faire office de butée de rotation de la partie d'accouplement (10),
et en ce que l'âme de U (13) du crochet d'accrochage (33) présente à l'intérieur (14) du U un profil de courbure concave (17) qui est adapté au profil convexe (41) de l'élément partiel (62), situé devant le mortaisage transversal (28), de la tète (40).

2. Dispositif selon la revendication 1, caractérisé en ce que l'enveloppe de coque (25) du boîtier (20) est de réalisation cylindrique et le bouton (40) est monté au centre déterminé par l'axe de cylindre (45), et en ce que le mortaisage transversal (28) prévu dans le profil circulaire du fond de coque (22) est un segment de cercle.

3. Dispositif selon la revendication 2, caractérisé en ce que le fond de mortaisage (29) du mortaisage transversal (28) est de réalisation linéaire, et forme une corde (46) dans la périphérie annulaire du boîtier (20).

4. Un dispositif selon la revendication 2 ou 3, caractérisé en ce que tant la face arrière extérieure (48) qu'également la face avant intérieure (49) du fond de coque (22) et la face visible avant (37) de l'enveloppe de coque (25) sont déterminées par des faces planes qui s'étendent perpendiculairement par rapport à l'axe de cylindre (45).

5. Dispositif selon une ou plusieurs des revendications 1 à 4, caractérisé en ce que sur la face périphérique (27) de l'enveloppe de coque (25) est montée une bride radiale (47) qui détermine, conjointement avec l'enveloppe de coque (25), la face visible avant (37) du boîtier (20) et entoure l'ouverture de coque (23).

6. Dispositif selon une ou plusieurs des revendications 1 à 5, caractérise en ce que le contour du bouton (40) au moins dans la une de son élément partiel (62) à contre-dépouille est de réalisation à forme circulaire (41).

7. Dispositif selon la revendication 6, caractérisé en ce que le bouton (40) est de réalisation cylindrique et est réalisé coaxialement (45) par rapport au boîtier cylindrique (20).

8. Dispositif selon la revendication 6 ou 7, caractérisé en ce que le bouton (40) fait saillie axialement (42) depuis la face avant intérieure (49) du fond de coque (22) et présente à son extrémité de bouton (43) une face frontale plane qui s'étend sensiblement parallèlement à la face visible plane (37) du boîtier (20).

9. Dispositif selon une ou plusieurs des revendications 4 à 8, caractérisé en ce que le passage (44), réalisé entre le mortaisage transversal (28) pratiqué dans le fond de coque (22) et la gorge annulaire (24) ménagée à l'intérieur du coque (21), est réalisé sous la forme d'un tronçon d'ouverture en anneau de cercle et les extrémités de tronçon produites par le fond de mortaisage (29) en forme de corde (46) du mortaisage transversal (28) en forme de segments sont orientées linéairement les uns les autres.

10. Dispositif selon la revendication 9, caractérisé en ce que la gorge annulaire (24) entre la face intérieure (26) de l'enveloppe de coque (25) et le profil (41) du bouton (40) est une gorge annulaire de pourtour ayant une largeur de gorge (39) uniforme.

11. Dispositif selon l'une ou plusieurs des revendications 1 à 10, caractérisé en ce que le boîtier (20) présente dans la zone du bouton (40) au moins un perçage axial (53) servant à recevoir des moyens de fixation (55) et les moyens de fixation (55) servant à effectuer le montage du boîtier (20) dans le mur (50) respectivement sur le mur.

12. Dispositif selon la revendication 11, caractérisé en ce que le bouton (40) comporte sur son extrémité frontale (43) un creusement (57) d'où part(ent) le perçage (53) respectivement les perçages (53) et, après fixation du boîtier (20), le creusement (57) reçoit une plaque de couverture (60).

13. Dispositif selon la revendication 12, caractérisé en ce que le creusement (57) a une forme circulaire.

14. Dispositif selon la revendication 12 ou 13, caractérisé en ce que la plaque de recouvrement (60) a une épaisseur de plaque (61) sensiblement égale à la profondeur (59) du creusement (57) sur lequel la face frontale (43) du bouton (40) est réalisée.

15. Dispositif selon une ou plusieurs des revendications 2 à 14, caractérisé en ce que le disque (11) de la partie d'accouplement (10) est un disque circulaire qui, en cas d'accouplement, s'engage dans l'ouverture circulaire (23) du boîtier (20) en forme de coque, cylindrique.

16. Dispositif selon la revendication 15, caractérisé en ce qu'en cas d'accouplement, la surface extérieure (19) du disque circulaire (11) est sensiblement affleuré vis-à-vis de la face visible (37) du boîtier (20) en forme de coque.

17. Dispositif selon la revendication 15 ou 16, caractérisé en ce que, en cas d'accouplement, le disque circulaire (11) crée avec la face intérieure (26) de l'enveloppe de coque (25) cylindrique un intervalle annulaire (32) ayant une largeur d'intervalle sensiblement identique.

18. Dispositif selon une ou plusieurs des revendications 15 à 17, caractérisé en ce que le tronçon annulaire générant le crochet d'accrochage (33), sur la face intérieure (18) du disque circulaire (11), est un tronçon d'anneau de cercle (12) qui a une face d'extrémité d'anneau de cercle (34) plane qui s'étend parallèlement au plan du disque circulaire (11), et en ce que les extrémités de tronçon (16, 16') sont orientées pareillement vis-à-vis du tronçon d'anneau de cercle (12).

19. Dispositif selon la revendication 18, caractérisé en ce que le tronçon d'anneau de cercle (12) constituant le crochet d'accrochage présente tant une largeur annulaire (35) inférieure à la largeur radiale du passage (44) qu'également une longueur de tronçon inférieure à celle du tronçon annulaire du passage (44).
